# EUROPÄISCHE PATENTSCHRIFT

(11) **EP 3 640 406 B1**
(45) Veröffentlichungstag und Bekanntmachung des Hinweises auf die Patenterteilung: **20.12.2023**
(21) Anmeldenummer: 19193724.2
(22) Anmeldetag: 27.08.2019
(51) Int. Cl.: E04B 1/48

(54) **LAGERVORRICHTUNG**
BEARING DEVICE
DISPOSITIF DE SUPPORT

(30) Priorität: 17.10.2018 DE 102018125785
(43) Veröffentlichungstag der Anmeldung: 22.04.2020
(73) Patentinhaber: Schöck Bauteile GmbH, 76534 Baden-Baden (DE)
(72) Erfinder: Kämmerer, Michael, 77815 Bühl (DE); Zacher, Michael, 76275 Ettlingen (DE)
(74) Vertreter: LBP Lemcke, Brommer & Partner Patentanwälte mbB

(56) Entgegenhaltungen:
- EP-A2- 0 716 192
- DE-A1- 10 026 289
- DE-A1- 19 700 765
- DE-A1-102013 100 357

## Beschreibung

Die Erfindung betrifft eine Lagervorrichtung zum Abstützen eines ersten Bauwerksteils an einem zweiten Bauwerksteil, umfassend eine in oder an dem ersten Bauwerksteil verankerbare Hülse und einen in oder an dem zweiten Bauwerksteil verankerbaren Dorn, der zur Aufnahme einer durch eine Relativbewegung der Bauwerksteile bewirkten, in einer Querrichtung zum Dorn gerichteten Querkraft in der Hülse gestützt ist, wobei der Dorn in einer Längsrichtung in der Hülse verschiebbar ist, nach dem Oberbegriff des Anspruchs 1.

Dehnfugen in einem Bauwerk sind gewollt hergestellte Fugen, die dazu dienen, größere Bauwerke zu unterbrechen, um die Gefahr von Rissbildung durch Schwund, Ausdehnung, Setzen oder andere, insbesondere thermisch bedingte Veränderungen zu vermeiden. Zwei in der gleichen Ebene verlaufende Bauwerksteile, in der Regel Betonteile, die voneinander durch eine solche Fuge getrennt sind, werden häufig mit Lagervorrichtungen, wie Querkraftdornen, als Verbindungs- und Druckverteilungselemente ausgestattet. Querkraftdorne verhindern zum einen ein Absinken eines Betonteils relativ zu dem benachbarten Betonteil und nehmen zum anderen durch ihre beweglichen Dorne Längenausdehnungen der Betonteile auf.

Die bekannten Lagervorrichtungen umfassen eine Hülse und einen in der Hülse in Längsrichtung der Hülse verschiebbaren (Querkraft-)Dorn. Der Dorn und die Hülse sind in den Bauwerksteilen verankert, bei Betonteilen vorzugsweise eingegossen. Die Bauwerksteile können sich so gegenseitig in einer Querrichtung durch die Lagervorrichtung stützen. Beispielsweise kann ein Balkon mittels solch einer Lagervorrichtung an einer Hauswand entgegen der Erdbeschleunigung, d.h. entgegen der Erdanziehungsrichtung abgestützt werden.

Damit die Dehnfuge ihre Funktion zur Entkopplung der Bauwerksteile zueinander erfüllen kann, kann die Lagervorrichtung einen zusätzlichen Freiheitsgrad durch eine Gleitlagerung des Dorns in der Hülse bereitstellen, sodass der Dorn in lateraler Richtung senkrecht zu seiner Längsrichtung innerhalb der Hülse verschiebbar ist. Allerdings liegt dabei der Dorn unmittelbar auf einer Wandung der Hülse auf. Da die Bauwerksteile aufgrund ihrer Massen hohe Kräfte an der Lagervorrichtung bewirken, wirken an der Kontaktfläche zwischen Dorn und Wandung der Hülse große Kräfte, die wiederum zu hohen Spannungen in den jeweiligen Materialien führen. Wird beispielsweise ein Balkon aus einer Stahlbetonplatte oder einer Stahlkonstruktion gefertigt, dann weist er ein hohes Eigengewicht auf, welches gegen die Erdanziehungsrichtung durch die Wandung und den Dorn gestützt werden muss. Üblicherweise ist der Dorn mit einem kreisrunden Querschnitt versehen und die Wandung als senkrecht zu den wirkenden Kräften ausgerichtete Fläche oder Ebene gestaltet. Liegt ein zylindrischer Dorn mit einem kreisrunden Querschnitt an einer solchen Ebene an, ist der gemeinsame Berührungsbereich im Idealfall nur eine Linie. Wirken die durch die Bauwerksteile erzeugten Querkräfte auf diesen Berührungsbereich, kommt es zu einer Quetschung der Materialien im Bereich der Linie, verbunden mit einer hohen mechanischen Spannung. Die hohe Spannung führt zu einer sog. Hertzschen Pressung am Dorn und an der Wandung der Hülse und dadurch zu Abrieb sowie schließlich zu einer Beschädigung insbesondere der Wandung der Hülse. Dabei kann es zu einer vollständigen Zerstörung der Wandung kommen, sodass der Dorn mit der Zeit auf dem die Hülse tragenden Material des Bauwerksteils aufliegt und die Lagervorrichtung daher ihre stützende Funktion nicht mehr oder nur noch unvollständig erfüllt. Diese Probleme werden durch die im Stand der Technik vorgeschlagenen Lagervorrichtungen nicht gelöst.

Zum Beispiel lehrt die DE 10 2008 055 523 B3 eine Lagervorrichtung zur Ausbildung eines kraftschlüssigen Anschlusses zwischen einem Stahlbetonfertigbauteil und einem zweiten Bauteil. Das zweite Bauteil ist mit einem Dorn und einer im Wesentlichen konzentrisch auf den Dorn aufgezogenen Hülse ausgestattet. Das Stahlbetonfertigbauteil weist ein Hüllrohr zur Aufnahme der Hülse und des Dorns auf, wobei die Hülse eine Vorrichtung zur Lagefixierung des Dorns umfasst. Der Dorn wird in der Hülse während der Fertigung der aus Beton bestehenden Bauwerksteile durch Kammern und deren Trennwände in Querrichtung und horizontaler Richtung fixiert. Wenn die Bauwerksteile fertig gestellt sind, treten in der hier gelehrten Lagervorrichtung hohe Kräfte auf, sodass die Kammern zerstört werden können und der Dorn letztendlich im normalen Betriebszustand der Lagervorrichtung direkt auf der Wandung der Hülse aufliegt. Damit entstehen wiederum die aus dem Stand der Technik bekannten und vorstehend erörterten Probleme, wodurch insbesondere die Standzeit solch einer Lagervorrichtung relativ kurz ist.

Ferner offenbart die DE 89 011 17 U1 eine Lagervorrichtung zur Aufnahme eines Querkraftdornes mit einem rechteckigen, an der Stirnseite geöffneten Hülsenkörper, der einen für eine gleitende Bewegung ausgestatteten und in einer bestimmten Variante zylindrischen Querkraftdorn umschließt. Es sind in der Lagevorrichtung Leiterplatten in Führungsnuten vorgesehen, auf denen der Dorn aufliegt. Außerdem ist der Dorn in seitlichen, mit Krümmungsradien versehenen Führungen gelagert. Dadurch wird zwar ein Teil der Kräfte von den in Querrichtung liegenden Wandungen der Hülse abgelenkt, jedoch weist solch ein Dorn keinen Freiheitsgrad in horizontaler Richtung mehr auf. Außerdem besitzt der gesamte Aufbau eine komplizierte Struktur, ist daher schwierig herzustellen und zu montieren. Ferner wirkt der Dorn bei einem Versagen der seitlichen Führungen mit seiner vollen Kraft auf die Wandungen der Hülse ein. Daher kann diese Druckschrift das Problem der kurzen Standzeit der Lagervorrichtungen aus dem Stand der Technik nicht in einfacher Weise lösen.

Aus der DE 100 26 289 A1 geht eine Lagervorrichtung zum Abstützen eines schwimmend gelagerten Treppenpodests an einem feststehenden Treppenhaus hervor. Diese Lagervorrichtung umfasst einen in dem Treppenhaus verankerbaren Dorn und ein in das Treppenpodest einsetzbares, kastenartiges Gehäuse auf, in dessen hülsenartige Aufnahme der Dorn längsverschieblich aufgenommen ist. In der Aufnahme liegt der Dorn auf einer Lastverteilungsplatte auf, die eine auf einem Boden des Gehäuses liegende, elastische Platte überdeckt. An dem Dorn auftretende, vertikale Querkräfte werden über direkten Kontakt mit der Lastverteilungsplatte in diese sowie in die darunterliegende elastische Platte eingeleitet. Die Querkraft wird durch die Lastverteilungsplatte und die elastische Platte, die gemeinsam als Lastverteilungsmittel dienen, auf eine sich unter dem Dorn befindliche Fläche des Gehäusebodens verteilt.

Wenngleich die bekannten Lagervorrichtungen ihre Funktion erfüllen, bietet der Bereich der Lagervorrichtungen noch Raum für Verbesserungen.

Der Erfindung liegt die Aufgabe zugrunde, eine einfach aufgebaute Lagervorrichtung bereitzustellen, die bei entsprechenden Kostenvorteilen in der Herstellung eine hohe Robustheit gegenüber Hertzschen Pressungen und somit eine verlängerte Lebensdauer aufweist.

Erfindungsgemäß wird die Aufgabe durch eine Lagervorrichtung mit den Merkmalen des Anspruchs 1 und durch eine Anordnung aus einer solchen Lagervorrichtung, einem ersten Bauwerksteil und einem zweiten Bauwerksteil mit den Merkmalen des Anspruchs 20 gelöst. Vorteilhafte Ausgestaltungen und Weiterbildungen der Erfindung ergeben sich aus den abhängigen Ansprüchen.

Es ist darauf hinzuweisen, dass die in der nachfolgenden Beschreibung einzeln aufgeführten Merkmale und Maßnahmen in beliebiger, technisch sinnvoller Weise miteinander kombiniert werden können und weitere Ausgestaltungen der Erfindung aufzeigen, wobei die Erfindung jedoch allein durch die Patentansprüche definiert ist. Die Beschreibung charakterisiert und spezifiziert die Erfindung insbesondere im Zusammenhang mit den Figuren zusätzlich.

Die erfindungsgemäße Lagervorrichtung zum Abstützen eines ersten Bauwerksteils an einem zweiten Bauwerksteil umfasst eine in dem ersten Bauwerksteil verankerte bzw. verankerbare Hülse und einen in dem zweiten Bauwerksteil verankerten bzw. verankerbaren Dorn. Der Dorn ist zur Aufnahme einer durch die Bauwerksteile bzw. deren Relativbewegung erzeugten und zum Dorn quer gerichteten, d.h. in einer Querrichtung zum Dorn wirksamen Querkraft in der Hülse gelagert (insbesondere gestützt und/oder eingespannt). Der Dorn kann zumindest in einer Längsrichtung und vorzugsweise auch quer dazu (lateral) in der Hülse verschoben werden. Durch den Freiheitsgrad in Längsrichtung und ggf. den genannten weiteren lateralen Freiheitsgrad ist eine relative Bewegung der Bauwerksteile zueinander möglich, ohne dass Beschädigungen an den Bauwerksteilen oder in der Lagevorrichtung zutage treten. Sind die Bauwerksteile durch eine Dehnfuge voneinander getrennt, so kann diese Dehnfuge durch die Lagevorrichtung überbrückt werden, wobei die Bauwerksteile in wenigstens einer Richtung entlang der Ebene der Dehnfuge gestützt sind. Diese Richtung stellt die Querrichtung dar. Senkrecht zu der Ebene der Dehnfuge ist eine Bewegung der Bauwerksteile zueinander durch den verschiebbaren Dorn zumindest in Längsrichtung der Hülse möglich, sodass eine Breite der Dehnungsfüge variabel ist.

Erfindungsgemäß wird nun vorgeschlagen, innerhalb der Hülse ein Flächenlastverteilungsmittel anzuordnen, an dem der Dorn zur Stützung in der Querrichtung anliegt. Die Querkraft wird in das Flächenlastverteilungsmittel eingeleitet und auf einer dornabgewandten, an einer Wandung der Hülse anliegenden Fläche des Flächenlastverteilungsmittels auf die Wandung verteilt. Dadurch kann die Querkraft auf eine vergrößerte Fläche verteilt und eine punktuelle oder linienartige Belastung der Wandung der Hülse vermieden werden. Auf diese Weise werden eine übermäßige Hertzsche Pressung und die daraus resultierenden Beschädigungen der Lagervorrichtung vermieden.

Um eine besonders stabile Lagerung des Dorns zu gewährleisten, weist das Flächenlastverteilungsmittel eine dem Dorn zugewandte Ausnehmung auf, in die der Dorn gelagert ist. Dadurch kann der Dorn das Flächenlastverteilungsmittel bei Bewegungen innerhalb der Hülse in einer lateralen Richtung besser mitnehmen, da eine Oberfläche der Ausnehmung in lateraler Richtung an dem Dorn anliegt. Ferner kann die Kontaktfläche gegenüber einer einfachen Linienauflage bei einem plattenförmigen Lastverteilungsmittel ohne Ausnehmung vergrößert werden. Die Ausnehmung ist auf einer der an der Wandung anliegenden Fläche gegenüberliegenden Seite des Flächenlastverteilungsmittels vorgesehen. Der Kraftverlauf zwischen Hülse und Dorn geht über die Ausnehmung durch das Flächenlastverteilungsmittel zur an der Wandung der Hülse anliegenden Fläche des Flächenlastverteilungsmittels.

Vorteilhafterweise ist die Fläche des Flächenlastverteilungsmittels, die an der Wandung anliegt, größer als eine Kontaktfläche, die entstehen würde, wenn man den Dorn unmittelbar an der Wandung abstützte, wie es im Stand der Technik der Fall ist. Anders ausgedrückt: Die an einer Wandung der Hülse anliegende Fläche ist größer als eine Kontaktfläche zwischen Dorn und Flächenlastverteilungsmittel. Würde man das Flächenlastverteilungsmittel in der Hülse nicht vorsehen, käme es zu einer punktuellen oder linienartigen Kontaktfläche zwischen dem Dorn und der Wandung, was unweigerlich zu einer Beschädigung der Wandung führen würde. Durch das Flächenlastverteilungsmittel wird die Querkraft auf der Fläche verteilt, sodass eine mechanische Spannung in den Materialien der Wandung und des Flächenlastverteilungsmittels geringer ist als beim unmittelbaren Kontakt des Dorns mit der Wandung. Die mechanische Spannung zeichnet sich durch eine Kraft je Flächeneinheit aus. Wird die Querkraft über eine Kontaktfläche zwischen dem Dorn und dem Flächenlastverteilungsmittel eingeleitet, die beispielsweise linienförmig oder punktuell ist, bildet sich zwischen dem Flächenlastverteilungsmittel und dem Dorn eine hohe mechanische Spannung aus. Allerdings kann das Flächenlastverteilungsmittel entsprechend robust ausgelegt sein, und weist vorzugsweise eine in Querrichtung größere Materialstärke als die Wandung der Hülse auf. Insbesondere ist die Materialstärke des Flächenlastverteilungsmittels im Bereich der Kontaktfläche zwischen Dorn und Flächenlastverteilungsmittel größer als eine Dicke der Wandung. Die über die Kontaktfläche eingeleitete Querkraft wird über die an einer Wandung der Hülse anliegende Fläche des Flächenlastverteilungsmittels auf die Verankerung der Hülse bzw. das Bauwerksteil übertragen. Es ist auch ein umgekehrter Kraftverlauf denkbar, bei dem eine Kraft über die Fläche auf das robuste Flächenlastverteilungsmittel und über die Kontaktfläche auf den Dorn geleitet wird. Unabhängig von der Richtung des Kraftverlaufs wird die Wandung durch das Flächenlastverteilungsmittel geschützt.

Bei einer besonderen Weiterbildung kann die Fläche des Flächenlastverteilungsmittels in einem Montagezustand der Lagervorrichtung in Erdanziehungsrichtung, d.h. in Richtung der Erdbeschleunigung oder Gravitation nach unten gerichtet sein. Wenn nun ein Dorn auf dem Flächenlastverteilungsmittel aufliegt, kann eine nach unten gerichtete Querkraft des zweiten Bauwerksteils auf dem Flächenlastverteilungsmittel abgestützt werden. Die Querrichtung ist in so einem Fall in Erdanziehungsrichtung nach unten gerichtet. Die Querkraft verteilt sich somit über eine am (im Montagezustand) unteren Abschnitt der Hülse angeordnete Wandung. Alternativ ist es möglich, das Flächenlastverteilungsmittel an einer Wandung in einem bezüglich der Erdanziehungsrichtung oberen Abschnitt der Hülse anzuordnen, sodass das erste Bauwerksteil über die Hülse an dem Dorn abgestützt wird. Hierbei ist die Fläche nach oben gerichtet. Auch eine Anordnung sowohl oben als auch unten ist möglich, um beide Einbausituationen abzudecken. Eine weitere Alternative beinhaltet, dass das Flächenlastverteilungsmittel an einem seitlichen Abschnitt der Hülse bezüglich der Erdanziehungsrichtung mit seiner Fläche anliegt, sodass Kräfte, die quer zur Erdanziehungsrichtung ausgerichtet sind, in das Flächenlastverteilungsmittel eingeleitet werden. Dabei können die Kräfte über den Dorn und/oder die Hülse auf das Flächenlastverteilungsmittel wirken. Aufgrund dieser vielfältigen Möglichkeiten, das Flächenlastverteilungsmittel um die Längsrichtung des Dorns herum anzuordnen, können komplizierte Bauwerksstrukturen durch die erfindungsgemäße Lagervorrichtung gestützt werden.

Eine andere Weiterbildung der Erfindung sieht vor, dass in der Fläche des Flächenlastverteilungsmittels und/oder in der Wandung bzw. Wandungsfläche, an der das Flächenlastverteilungsmittel anliegt, vorzugsweise kleine Vertiefungen angeordnet sind. "Klein" bedeutet in diesem Kontext, dass eine Abmessung (Tiefe und/oder Durchmesser) der Vertiefungen deutlich kleiner als eine Abmessung der genannten Fläche(n) ist, beispielsweise um einen Faktor 10 bis 100. Diese Vertiefungen können halb- bzw. teilkugelförmig, napfförmig oder in sonstiger geeigneter Weise ausgebildet sein. Sie können alle gleichartig oder auch (teilweise) unterschiedlich ausgeformt sein. Sie können gleichmäßig oder unregelmäßig verteilt angeordnet sein. In Bauteilversuchen der Anmelderin hat sich gezeigt, dass derartige Vertiefungen an der Fläche zwischen Hülsenwand und dem Lastverteilelement die Schmierung beim Gleiten verbessern und so insbesondere die Lebensdauer der Bauteile verlängern.

Zweckmäßigerweise kann vorgesehen sein, dass die Hülse einen rechteckigen Querschnitt mit entsprechend mehreren geraden Wandungen aufweist. Vorzugsweise ist eine gerade Wandung der Hülse in einem Montagezustand der Lagervorrichtung horizontal bezüglich der Erdanziehungsrichtung ausgerichtet. An dieser Wandung kann die Fläche des Flächenlastverteilungsmittels anliegen und die Querkraft stützen. Die horizontale Wandung kann in Erdanziehungsrichtung oben oder unten angeordnet sein. Alternativ kann die Fläche an einer geraden Wandung anliegen, die sich vertikal entlang bzw. parallel zu der Erdanziehungsrichtung erstreckt. Eine solche vertikale Wandung ist seitlich in der Hülse angeordnet. Bei einer besonderen Alternative kann das Flächenlastverteilungsmittel mit der Fläche auf der geraden Wandung in einer lateralen Richtung gleiten. Bei einer horizontalen Wandung kann das Flächenlastverteilungsmittel in horizontaler Richtung auf der Wandung gleiten, während bei einer vertikalen Wandung ein vertikales Gleiten des Flächenlastverteilungsmittels möglich ist. Zusätzlich ist ein Gleiten in Längsrichtung des Dorns möglich.

Grundsätzlich kann die Lagervorrichtung auch mehr als ein Flächenlastverteilungsmittel aufweisen.

Der Dorn kann in der Ausnehmung in der Längsrichtung verschiebbar gelagert ist, um einen entsprechenden Dehnungsfreiheitsgrad vorzusehen.

Eine besondere Ausführungsform kann beinhalten, dass die Ausnehmung eine einzelne Kontaktfläche aufweist, welche sich vorzugsweise über die gesamte Ausnehmung erstreckt, wobei die Ausnehmung insbesondere eine abgerundete oder teilkreisförmige Kontur aufweist. Eine einzelne Kontaktfläche kann also insbesondere erreicht werden, wenn bezüglich der Längsrichtung der Hülse ein Querschnitt der Ausnehmung ausgebildet wird, der wenigstens einen runden Abschnitt aufweist. Wenn nun der Dorn ebenfalls einen Querschnitt mit insbesondere einem runden Abschnitt aufweist, kann der runde Abschnitt des Dorns in dem runden Abschnitt des Flächenlastverteilungsmittels in flächige Wechselwirkung treten. Dadurch wird die vorteilhafte, in lateraler Richtung mitnehmende Wirkung einer Ausnehmung beibehalten und gleichzeitig eine deutlich über die Größe eines Linienkontakts reichende Kontaktfläche ausgebildet. Vorzugsweise kann sich die einzelne Kontaktfläche über eine gesamte Breite der Ausnehmung erstrecken. Es kann vorgesehen sein, dass die Ausnehmung eine abgerundete oder teilkreisförmige Kontur aufweist. Ein besonders einfach gestaltetes und dennoch sehr effizientes Flächenlastverteilungsmittel kann eine im Querschnitt insbesondere U-förmige Ausnehmung beinhalten. Ferner kann die Ausnehmung einen zur Fläche parallelen Abschnitt aufweisen, an dem der Dorn anliegt.

Eine weitere alternative Ausführungsform kann durch eine Ausnehmung mit wenigstens zwei Kontaktflächen zwischen dem Dorn und dem Flächenlastverteilungsmittel gestaltet sein. Dazu werden wenigstens zwei Abschnitte des Querschnitts der Ausnehmung bezüglich der Querrichtung schräg gestellt, sodass die Ausnehmung vorzugsweise etwa V-förmig ausgebildet ist. An den schräggestellten Abschnitten liegt der Dorn an und bildet Kontaktflächen aus. Bei einer alternativen Ausbildung können drei oder mehr Kontaktflächen ausgebildet werden. Ferner kann ein Abschnitt der Ausnehmung parallel zu der an einer Wandung der Hülse anliegenden Fläche ausgebildet sein, sodass beispielsweise zwei zur Querrichtung schräggestellte Abschnitte der Ausnehmung an den Dorn anliegen, während der parallele Abschnitt der Ausnehmung zwischen den schräggestellten Abschnitten positioniert ist. Die vielfältigen Gestaltungsmöglichkeiten der Ausnehmung bieten die Möglichkeit, das Flächenlastverteilungsmittel an unterschiedlichste Anforderungen anzupassen.

Der Dorn kann besonders schonend gestützt werden, wenn das Flächenlastverteilungsmittel prismenförmig oder profilartig ausgebildet ist, wobei sich die Ausnehmung in der Längsrichtung entlang des Dorns erstreckt. Dadurch kann der gesamte Dorn in der Ausnehmung gelagert werden. Der Dorn kann insbesondere auf etwa 30 cm Länge in die Hülse hineinragen. Ferner kann der Dorn auch kürzer oder länger sein. Die Kontaktflächen innerhalb der Ausnehmung können entlang der Längsrichtung unterbrochen sein. Dazu können Vertiefungen in der Oberfläche der Ausnehmung ausgebildet sein, sodass ein Bereich der Oberfläche von dem Dorn beabstandet ist und keinen Kontakt mit diesem aufweist. Auf diese Weise können Taschen in der Oberfläche der Ausnehmung ausgeformt werden. Die Taschen können mit einem Schmiermittel wie Fett, Öl, Kupfer, Aluminium, Graphit oder einem sonstigen Schmiermittel gefüllt sein. Das Schmiermittel erleichtert innerhalb der Ausnehmung eine Relativbewegung in Längsrichtung des Dorns zu dem Flächenlastverteilungsmittel.

Das Flächenlastverteilungsmittel kann in einer lateralen Richtung, also senkrecht zu der Querrichtung und senkrecht zu der Längsrichtung, eine Breite aufweisen, die kleiner oder gleich einer Abmessung des Dorns, speziell seines Durchmessers, in dieser Richtung ist. Dadurch wird eine Bewegung des Dorns mit dem Flächenlastverteilungsmittel in horizontaler Richtung nicht gestört. Alternativ kann das Flächenlastverteilungsmittel über die Abmessung des Dorns in der genannten Richtung hinausgehen, sodass eine horizontale Bewegung eingeschränkt ist. Das gleiche gilt für ein in vertikaler Richtung ausgerichtetes Flächenverteilungsmittel.

Vorzugsweise kann das Flächenlastverteilungsmittel bezüglich der Querrichtung symmetrisch ausgebildet sein. Weist der Dorn einen insbesondere kreisförmigen Querschnitt auf, kann eine Symmetrieachse des Dorns mit der Symmetrieachse des Flächenlastverteilungsmittels zusammenfallen. Beispielsweise kann bei der Auflage des Flächenlastverteilungsmittels auf einer horizontalen Wandung der Hülse eine Symmetrieachse in Erdanziehungsrichtung ausgerichtet sein, wobei ein vertikal verlaufender Durchmesser des Dorns mit der Symmetrieachse des Flächenlastverteilungsmittels fluchtet. Dadurch wird ein gleichmäßiger Kraftverlauf vom Dorn in das Flächenlastverteilungsmittel und schließlich zur Hülse gewährleistet.

Für eine Verschiebung des Dorns in Längsrichtung der Hülse kann sowohl eine Gleitlagerung des Dorns in der Ausnehmung als auch der Fläche des Flächenlastverteilungsmittels auf der Wandung bereitgestellt werden. Dazu ist der Dorn in die Ausnehmung eingelegt, ohne dabei kraftschlüssig oder stoffschlüssig mit dem Flächenlastverteilungsmittel verbunden zu sein. Ferner liegt die Fläche des Flächenlastverteilungsmittels an der Wandung an, ohne mit dieser starr verbunden zu sein. Dadurch wird eine doppelte Möglichkeit für ein Verschieben des Dorns in Längsrichtung gewährleistet. Eine entsprechende Ausgestaltung der Lagervorrichtung sieht vor, dass das Flächenlastverteilungsmittel auf der Wandung der Hülse in der Längsrichtung und/oder in einer lateralen Richtung, senkrecht zu der Querrichtung und senkrecht zu der Längsrichtung, verschiebbar ist.

Alternativ kann das Flächenlastverteilungsmittel auf der Wandung in der lateralen Richtung verschiebbar sein, während der Dorn in der Ausnehmung in der lateralen Richtung vorzugsweise nicht verschiebbar ist.

Eine andere alternative Ausführungsform weist ein mit der Wandung starr verbundenes Flächenlastverteilungsmittel auf. Dann ist lediglich der Dorn in Längsrichtung zu der Hülse verschiebbar. Die starre Verbindung zwischen Flächenlastverteilungsmittel und Wandung kann stoffschlüssig durch Schweißen, Kleben oder Löten oder kraftschlüssig durch Schrauben oder Nieten erzeugt werden.

Wiederum alternativ kann der Dorn mit dem Flächenlastverteilungsmittel starr verbunden sein. Dadurch kann ein fußartiges, fest mit dem Dorn verbundenes Flächenlastverteilungsmittel auf der Wandung aufliegen und sowohl in Längsrichtung als auch in lateraler Richtung verschiebbar gelagert sein. Das starr mit dem Dorn verbundene Flächenlastverteilungsmittel ragt vorzugsweise radial von dem Dorn ab. Ein solches Flächenlastverteilungsmittel benötigt keine Ausnehmung, deren Oberfläche hohen mechanischen Spannungen im Bereich der Kontaktflächen mit dem Dorn ausgesetzt sein kann.

Besonders nützlich kann es sein, die Hülse und/oder den Dorn mit einem Anker oder Ankerteil auszustatten, der im jeweiligen Bauwerksteil verankert, z.B. einbetoniert, werden kann. Der Anker kann dabei auch mit einer Bewehrung des Bauwerksteils verbunden werden. Die Hülse kann durch Verstrebungen versteift werden. Ferner können die Hülse und/oder der Dorn vorzugsweise in (verzinktem) Stahl oder in Edelstahl oder einem anderen geeigneten Material (Kunststoff, Composite) ausgebildet sein. Der Dorn kann einen (kreis-)runden oder einen eckigen Querschnitt aufweisen. Beispielsweise kann der Querschnitt kreisförmig oder quadratisch oder sechseckig (mehreckig) sein.

Bei einer erfindungsgemäßen Anordnung aus einer erfindungsgemäßen Lagervorrichtung, einem ersten Bauwerksteil und einem zweiten Bauwerksteil ist vorgesehen, dass die Hülse in dem ersten Bauwerksteil und der Dorn in dem zweiten Bauwerksteil befestigt bzw. verankert ist, um eine durch Relativbewegung der Bauwerksteile bewirkte, in einer Querrichtung zum Dorn wirksame Querkraft aufzunehmen, wobei der Dorn in einer Längsrichtung in der Hülse verschiebbar ist.

Besonders vorteilhaft ist, wenn in Weiterbildung dieser Anordnung die Hülse und/oder der Dorn mit einem jeweiligen Anker oder Ankerteil in dem jeweiligen Bauwerksteil verankert sind, vorzugsweise eingegossen oder einbetoniert, wie oben erwähnt.

Weitere vorteilhafte Ausgestaltungen der Erfindung sind in der folgenden Figurenbeschreibung offenbart. Es zeigt:
- Fig. 1: eine herkömmliche Lagervorrichtung, die aufgrund einer geringen Kontaktfläche hohe mechanische Spannungen in einer Wandung bis hin zu Zerstörung ausbildet;
- Fig. 2: eine Ansicht einer in Bauwerksteilen verankerten erfindungsgemäßen Lagervorrichtung mit einem Flächenlastverteilungsmittel;
- Fig. 3: ein Querschnitt durch eine Lagervorrichtung mit einem V-förmigen Flächenlastverteilungsmittel mit zwei Kontaktflächen;
- Fig. 4: ein Querschnitt durch eine Lagervorrichtung mit einem U-förmigen Flächenlastverteilungsmittel mit einer durchgehenden Kontaktfläche;
- Fig. 5: ein Querschnitt durch eine Lagervorrichtung mit drei Kontaktflächen; und
- Fig. 6: ein Querschnitt durch eine Lagervorrichtung mit zwei runden Abschnitten in der Ausnehmung.

In den unterschiedlichen Figuren sind gleiche Teile stets mit denselben Bezugszeichen versehen, weswegen diese in der Regel auch nur einmal beschrieben werden.

Figur 1 zeigt eine herkömmliche Lagervorrichtung 10 im Querschnitt in ihrem Montagezustand. Die Lagervorrichtung 10 umfasst eine längliche Hülse 16, die einen rechteckigen Querschnitt aufweist. In der Hülse 16 ist ein bolzenförmiger Dorn 18 mit einem kreisförmigen Querschnitt angeordnet. Die Hülse 16 ist in einem ersten Bauwerksteil (in Figur 1 nicht gezeigt) und der Dorn 18 ist in einem zweiten Bauwerksteil (in Figur 1 nicht gezeigt) verankert. Durch die Lagervorrichtung 10 stützen sich die beiden Bauwerksteile aufeinander ab. Die Lagervorrichtung 10 ist im Montagezustand in der gezeigten Art und Weise relativ zur Richtung der Erdbeschleunigung bzw. der Erdanziehungsrichtung 4 ausgerichtet. Entsprechend liegt der Dorn 18 auf einer in lateraler Richtung 3 orientierten Wandung 26 der Hülse 16 auf. Die laterale Richtung 3 ist vorzugsweise horizontal und damit quer zur Erdanziehungsrichtung 4 orientiert. Ferner ist der Dorn 18 in Längsrichtung 2 und in lateraler Richtung 3 verschiebbar gelagert. Lediglich in Querrichtung 1 ist der Dorn 18 durch die Hülse 16 bzw. das entsprechende Bauwerksteil gestützt und nicht verschiebbar. Bei einer Anordnung gemäß Figur 1 ist der Dorn 18 so gegen eine nach unten in Richtung der Erdanziehungsrichtung 4 wirksame Querkraft Q in Querrichtung 1 abgestützt. Die Wandung 26 und ein auf der Wandung 26 aufliegender Abschnitt der Oberfläche des Dorns 18 bilden eine Kontaktfläche 30 aus, die die Querkraft Q in Querrichtung 1 aufnimmt. Die Kontaktfläche 30 ist im Idealfall keine ausgedehnte Fläche, sondern lediglich eine Kontaktlinie. Dabei bildet sich durch die Querkraft Q eine Quetschung im Bereich der Kontaktlinie aus, sodass eine endliche Kontaktfläche 30 entsteht. Die Kontaktfläche 30 hat jedoch eine relativ kleine Ausdehnung bezogen auf den Durchmesser D des Dorns 18. Durch die kleine Kontaktfläche 30 entsteht eine hohe mechanische Spannung in dem Material der Wandung 26 im Bereich der Kontaktfläche 30. Die mechanische Spannung ergibt sich aus der Querkraft Q verteilt über die Kontaktfläche 30. Dadurch kommt es zu einer Beschädigung 17 der Wandung 26. Die Wandung 26 kann dabei vollständig zerstört werden.

Eine erfindungsgemäße Lagervorrichtung 10 ist in Figur 2 gezeigt, wobei die erfindungsgemäße Lagervorrichtung 10 ebenfalls in einem ersten und zweiten Bauwerksteil 12, 14 verankert ist. Die beiden Bauwerksteile 12, 14 sind durch eine Fuge 13 (Dehnfuge) voneinander separiert. Die Fuge 13 wird durch den Dorn 18, welcher in dem zweiten Bauwerksteil 14 mittels eines Ankers 32 verankert ist, überbrückt. Der Dorn 18 ragt mit einem aus dem zweiten Bauwerksteil 14 hervorstehenden Abschnitt in die längliche Hülse 16 hinein. Die Hülse 16 ist ebenfalls mittels eines Ankers 32 in dem ersten Bauwerksteil 12 verankert. Die Bauwerksteile 12, 14 können aus Stahlbeton gefertigt sein. In der Hülse 16 liegt der Dorn 18 auf einem Flächenlastverteilungsmittel 20 auf. Hierbei weist das Flächenlastverteilungsmittel 20 eine Ausnehmung 22 auf, die an einer in Erdanziehungsrichtung 4 nach oben gewandten Seite des Flächenlastverteilungsmittels 20 ausgeformt ist. Durch die Auflage des Dorns 18 bildet sich wenigstens eine Kontaktfläche 30 zwischen Dorn 18 und Flächenlastverteilungsmittel 20 in der Ausnehmung 22 aus. Auf einer gegenüberliegenden, d.h. in Erdanziehungsrichtung 4 nach unten weisenden Seite des Flächenlastverteilungsmittels 20 ist eine Fläche 24 ausgebildet, die in Längsrichtung 2 und lateraler Richtung 3 beweglich auf der Wandung 26 der Hülse 16 aufliegt. Das zweite Bauwerksteil 14 ist durch die Lagervorrichtung 10 auf oder an dem ersten Bauwerksteil 12 gelagert. Dabei ist die Querkraft in Erdanziehungsrichtung 4 nach unten gerichtet und leitet eine entsprechende Stütz- oder Lagerkraft in das Flächenlastverteilungsmittel 20 ein. Die Querkraft Q wird über das Flächenlastverteilungsmittel 20 und über die Fläche 24 an die Wandung 26 der Hülse 16 übertragen. Dabei wird die Querkraft Q über die gesamte Fläche 24 verteilt, sodass eine gegenüber der herkömmlichen Lagervorrichtung 10 aus Figur 1 geringere Spannung in der Wandung 26 erzeugt wird. Beispielsweise treten keine oder nur geringe Hertzsche(n) Pressungen auf, da zwei relativ große, ebene Flächen in Form der Fläche 24 und der Wandung 26 wechselwirken.

In der Ausnehmung 22 kann der Dorn 18 in Längsrichtung 2 eine gleitende Bewegung 5 ausführen, die das Maß der Fuge 13 in Längsrichtung 2 verändert. Beispielsweise können sich die Bauwerksteile 12, 14 voneinander wegbewegen, sodass der Dorn 18 aus der Hülse 16 herausgezogen wird, wobei jedoch immer ein restlicher Teil des Dorns 18 in der Hülse 16 und auf dem Flächenlastverteilungsmittel 20 verbleibt. Umgekehrt können sich die Bauwerksteile 12, 14 aufeinander zu bewegen, wodurch der Dorn 18 in die Hülse 16 hineingeschoben wird. Durch die auf der Wandung 26 gleitende Fläche 24 können sich zusätzlich die Bauwerksteile 12, 14 in lateraler Richtung 3 zueinander verschieben, wobei der Dorn 18 innerhalb der Hülse 16 parallel zu einer vorherigen Position verschoben wird. Der Dorn 18 kann - wie bereits beschrieben - in Längsrichtung 2 bei der Bewegung 5 in der Ausnehmung 22 gleiten. Alternativ kann der Dorn 18 mit dem Flächenlastverteilungsmittel 20 fest verbunden sein, solange dieses gegenüber der Hülse 16 beweglich ist.

In Figur 3 ist ein Querschnitt einer bevorzugten Ausführungsvariante der Lagervorrichtung 10 gezeigt. Im Wesentlichen entspricht die Ausgestaltung der Lagervorrichtung 10 ansonsten der Anordnung aus Figur 2. Die Querkraft Q ist in Erdanziehungsrichtung 4 nach unten gerichtet. Die Ausnehmung 22 ist speziell V-förmig ausgebildet. Dabei weist die Ausnehmung 22 zwei zur Querrichtung 1 schräggestellte, in sich ebene Abschnitte 25 auf. Die Abschnitte 25 schließen miteinander vorzugsweise einen nach oben geöffneten stumpfen Winkel ein. Die Oberfläche der Ausnehmung 22 im Bereich einer Spitze des Winkels ist von der Oberfläche des Dorns 18 beabstandet, wodurch ein Leerraum am tiefsten Ort der Ausnehmung 22 gebildet ist. In den tiefsten Punkt können Späne und/oder Verschmutzungen herabgleiten und vorteilhaft aus dem Bereich der beiden Kontaktflächen 30 (in den Abschnitten 25) entfernt werden. An jedem der Abschnitte 25 liegt der Dorn 18 einmal an und bildet dort jeweils eine Kontaktfläche 30 aus.

In Figur 4 ist eine weitere Lagervorrichtung 10 gemäß der Ausgestaltung in Figur 2 gezeigt. Das Flächenlastverteilungsmittel 20 weist eine Ausnehmung 22 auf, deren Querschnitt einen kreisrunden Abschnitt 25 bzw. eine kreisrunde Kontur aufweist. Der kreisförmige Querschnitt des Dorns 18 liegt in der Ausnehmung 22 unter Ausbildung einer einzelnen, durchgehenden Kontaktfläche 30 an. Die Kontaktfläche 30 erstreckt sich über die gesamte Ausnehmung 22, wobei die Kontaktfläche 30 innerhalb der Ausnehmung 22 bis zu einer horizontal orientierten, randständigen Oberseite 21 des Flächenlastverteilungsmittels 20 verläuft. Der Radius des Abschnitts 25 der Ausnehmung 22 ist in etwa gleich groß wie der Radius des Dorn-Querschnitts. Dabei kann ein Flächenmaß der Kontaktfläche 30 größer ein als ein Flächenmaß der auf der Wandung 26 aufliegenden Fläche 24. In Abwandlung der Ausführungsform gemäß Figur 4 kann vorgesehen sein, dass die Kontaktfläche 30 kleiner ist als die auf der Wandung 26 aufliegende Fläche 24. Ferner kann der Abschnitt 25 auch einen größeren Radius aufweisen als der Dorn-Querschnitt 18. Dadurch wird eine Kontaktfläche 30 erzeugt, die nicht bis zu der genannten Oberseite 21 reicht. Alternativ oder ergänzend kann der Radius der Ausnehmung 22 entlang des Abschnitts 25 variieren. Beispielsweise kann der Radius in Richtung Oberseite 21 kleiner werden.

Die Ausführungsform in Figur 5 beinhaltet eine Ausnehmung 22, die aus drei Abschnitten 25 gebildet ist. Die drei Abschnitte 25 bilden jeweils eine Kontaktfläche 30 mit dem Dorn 18 aus. Zwei seitliche Abschnitte 25 sind zur Querrichtung 1 schräggestellt. Sie schließen einen Winkel ein, der vorzugsweise stumpf ist. Ferner sind die Abschnitte 25 eben. Zwischen den seitlichen Abschnitten 25 ist ein in lateraler Richtung 3 ausgerichteter mittlerer Abschnitt 25 angeordnet.

Figur 6 offenbart eine weitere Alternative der Ausnehmung 22 mit zwei runden Abschnitten 25. Die beiden runden Abschnitte 25 sind durch einen mittig angeordneten Freistich 23 voneinander separiert. Die runden Abschnitte 25 können den gleichen Radius oder einen größeren Radius als der Querschnitt des Dorns 18 aufweisen. Ist der Radius der runden Abschnitte 25 gleich groß wie der Radius des Querschnitts des Dorns 18, dann bildet sich jeweils eine Kontaktfläche 30 aus, die sich vom Freistich 23 bis zur Oberseite 21 des Flächenlastverteilungsmittels 20 erstreckt. Wenn der Radius größer ist, kann sich die jeweilige Kontaktfläche 30 am Abschnitt 25 entweder im Bereich der Oberseite 21, des Freistichs 23 oder dazwischen ausbilden. Die runden Abschnitte 25 können unterschiedliche radiale Zentren oder ein gemeinsames Zentrum aufweisen, wobei die Zentren den Mittelpunkt eines gedachten Kreises darstellen können, auf dessen Kreisumfang der jeweilige Abschnitt 25 verläuft. Die Zentren können beispielsweise zueinander beabstandet sein, sodass sich die Radien der einzelnen Abschnitte 25 nicht kreuzen. Alternativ können die Zentren so angeordnet werden, dass sich die Radien der Abschnitte 25 kreuzen. Ferner kann der Radius entlang der Abschnitte 25 in seiner Größe variieren.

Ferner kann das Flächenlastverteilungsmittel 20 fest an den Dorn 18 durch Schweißen, Löten, Kleben, Schrauben oder in sonstiger Weise angebracht sein. Das Flächenlastverteilungsmittel 20 kann sich entlang des gesamten Dorns 18 oder nur innerhalb der Hülse 16 erstrecken. Der Dorn 18 kann in lateraler Richtung 3 und in Längsrichtung 1 zusammen mit dem Flächenlastverteilungsmittel 20 über die Fläche 24 verschoben werden.

Bei den Ausführungsformen der Figuren 2 bis 6 können die Abschnitte 25 für die Kontaktflächen 30 zwischen dem Dorn 18 und der Ausnehmung 22 in Längsrichtung 2 durchgehend oder unterbrochen ausgebildet sein. Ferner können bei allen Ausführungsformen der Figuren 2 bis 6 die jeweiligen Flächen 24 auf der entsprechenden Wandung 26 der Hülse 16 in Längsrichtung 2 und/oder lateraler Richtung 3 verschiebbar sein. Ferner kann der Dorn 18 bei den Ausführungsformen der Figuren 2 bis 6 in der Ausnehmung 22 in Längsrichtung 2 verschiebbar sein.

Bei allen Ausführungsformen der Figuren 2 bis 6 ist die Abmessung des Flächenlastverteilungsmittels 20 in lateraler Richtung 3 ungefähr gleich groß wie der Durchmesser D bzw. eine entsprechende Abmessung des Dorns 18. Das Flächenlastverteilungsmittel 20 ist bei allen Ausführungsformen der Figuren 2 bis 6 symmetrisch ausgebildet, wobei eine den Querschnitt des Dorns 18 teilende und in Querrichtung 1 ausgerichtete Symmetrieachse mit der Symmetrieachse des Flächenlastverteilungsmittels 20 zusammenfällt.

### Bezugszeichenliste:

- Q: Querkraft
- 1: Querrichtung
- 2: Längsrichtung
- 3: laterale Richtung
- 4: Erdanziehungsrichtung
- 5: Bewegung
- 10: Lagervorrichtung
- 12: erstes Bauwerksteil
- 13: Dehnfuge
- 14: zweites Bauwerksteil
- 16: Hülse
- 17: Beschädigung
- 18: Dorn
- 20: Flächenlastverteilungsmittel
- 21: Oberseite
- 22: Ausnehmung
- 23: Freischnitt
- 24: Fläche
- 25: Abschnitt
- 26: Wandung
- 30: Kontaktfläche
- 32: Anker

## Patentansprüche

1. Lagervorrichtung (10) zum Abstützen eines ersten Bauwerksteils (12) an einem zweiten Bauwerksteil (14), umfassend eine in dem ersten Bauwerksteil (12) verankerbare Hülse (16) und einen in dem zweiten Bauwerksteil (14) verankerbaren Dorn (18), der zur Aufnahme einer durch eine Relativbewegung der Bauwerksteile (12, 14) bewirkten, in einer Querrichtung (1) zum Dorn (18) gerichteten Querkraft (Q) in der Hülse (16) gestützt oder eingespannt ist, wobei der Dorn (18) in einer Längsrichtung (2) in der Hülse (16) verschiebbar ist,
wobei innerhalb der Hülse (16) ein Flächenlastverteilungsmittel (20) angeordnet ist, auf dem der Dorn (18) zur Stützung in der Querrichtung (1) anliegt, sodass die Querkraft (Q) auf einer dornabgewandten, an einer Wandung (26) der Hülse (16) anliegenden Fläche (24) des Flächenlastverteilungsmittels (20) verteilt ist,
**dadurch gekennzeichnet, dass**
das Flächenlastverteilungsmittel (20) eine dem Dorn (18) zugewandte Ausnehmung (22) aufweist, in die der Dorn (18) gelagert ist.

2. Lagervorrichtung (10) nach Anspruch 1, **dadurch gekennzeichnet, dass** die Fläche (24) größer ist als eine Kontaktfläche (30) zwischen Dorn (18) und Flächenlastverteilungsmittel (20).

3. Lagervorrichtung (10) nach Anspruch 1 oder 2, **dadurch gekennzeichnet, dass** die Fläche (24) in einem Montagezustand der Lagervorrichtung in Erdanziehungsrichtung (4) nach unten und/oder nach oben gerichtet ist.

4. Lagervorrichtung (10) nach einem der vorhergehenden Ansprüche, **dadurch gekennzeichnet, dass** die Hülse (16) einen rechteckigen Querschnitt aufweist, wobei eine gerade Wandung (26) der Hülse (16) in einem Montagezustand der Lagervorrichtung horizontal bezüglich der Erdanziehungsrichtung (4) ausgerichtet ist.

5. Lagervorrichtung (10) nach einem der vorhergehenden Ansprüche, **dadurch gekennzeichnet, dass** der Dorn (18) in der Ausnehmung (22) in der Längsrichtung (2) verschiebbar gelagert ist.

6. Lagervorrichtung (10) nach einem der vorhergehenden Ansprüche, **dadurch gekennzeichnet, dass** das Flächenlastverteilungsmittel (20) auf der Wandung (26) der Hülse (16) in der Längsrichtung (2) und/oder in einer lateralen Richtung (3), senkrecht zu der Querrichtung (1) und senkrecht zu der Längsrichtung (2), verschiebbar ist.

7. Lagervorrichtung (10) nach einem der Ansprüche 1 bis 6, **dadurch gekennzeichnet, dass** das Flächenlastverteilungsmittel (20) mit der Wandung (26) der Hülse (16) starr verbunden ist.

8. Lagervorrichtung (10) nach einem der Ansprüche 1 bis 6, **dadurch gekennzeichnet, dass** der Dorn (18) mit dem Flächenlastverteilungsmittel (20) starr verbunden ist.

9. Lagervorrichtung (10) nach einem der Ansprüche 1 bis 8, **dadurch gekennzeichnet, dass** die Ausnehmung (22) eine einzelne Kontaktfläche (30) aufweist, welche sich vorzugsweise über die gesamte Ausnehmung (22) erstreckt, wobei die Ausnehmung (20) insbesondere eine abgerundete oder teilkreisförmige Kontur () aufweist.

10. Lagervorrichtung (10) nach einem der Ansprüche 1 bis 8, **dadurch gekennzeichnet, dass** die Ausnehmung (22) wenigstens zwei Kontaktflächen (30) mit dem Dorn (18) ausbildet.

11. Lagervorrichtung (10) nach Anspruch 10, **dadurch gekennzeichnet, dass** die Ausnehmung (22) im Querschnitt V-förmig ist oder einen zu der Fläche (24) parallelen Abschnitt (25) aufweist.

12. Lagervorrichtung (10) nach einem der Ansprüche 1 bis 11, **dadurch gekennzeichnet, dass** das Flächenlastverteilungsmittel (20) prismenförmig oder profilartig ausgebildet ist, wobei sich die Ausnehmung (22) in der Längsrichtung (2) entlang des Dorns (18) erstreckt.

13. Lagervorrichtung (10) nach einem der vorhergehenden Ansprüche, **dadurch gekennzeichnet, dass** das Flächenlastverteilungsmittel (20) in einer lateralen Richtung (3), senkrecht zu der Querrichtung (1) und senkrecht zu der Längsrichtung (2), eine Breite (B) aufweist, die kleiner oder gleich einem Durchmesser (D) des Dorns (18) ist.

14. Lagervorrichtung (10) nach einem der Ansprüche 1 bis 12, **dadurch gekennzeichnet, dass** das Flächenlastverteilungsmittel (20) in einer lateralen Richtung (3), senkrecht zu der Querrichtung (1) und senkrecht zu der Längsrichtung (2), eine Breite (B) aufweist, die größer oder gleich einem Durchmesser (D) des Dorns (18) ist.

15. Lagervorrichtung (10) nach einem der vorhergehenden Ansprüche, **dadurch gekennzeichnet, dass** das Flächenlastverteilungsmittel (20) bezüglich der Querrichtung (1) symmetrisch ausgebildet ist, wobei eine Symmetrieachse des Dorns (18) mit der Symmetrieachse des Flächenlastverteilungsmittels (20) zusammenfällt.

16. Lagervorrichtung (10) nach einem der vorhergehenden Ansprüche, **dadurch gekennzeichnet, dass** der Dorn (18) einen runden, insbesondere kreisrunden Querschnitt aufweist.

17. Lagervorrichtung (10) nach einem der vorhergehenden Ansprüche, **dadurch gekennzeichnet, dass** die Hülse (16) und/oder der Dorn (18) einen Anker (32) aufweisen, mit dem sie im jeweiligen Bauwerksteil (12, 14) verankerbar sind.

18. Lagervorrichtung (10) nach einem der vorhergehenden Ansprüche, **dadurch gekennzeichnet, dass** die Hülse (16) und/oder der Dorn (18) Stahl oder Edelstahl beinhalten.

19. Lagervorrichtung (10) nach einem der vorhergehenden Ansprüche, **dadurch gekennzeichnet, dass** in der Fläche (24) des Flächenlastverteilungsmittels und/oder in der Wandung (26), an der das Flächenlastverteilungsmittel anliegt, Vertiefungen angeordnet sind.

20. Anordnung aus einer Lagervorrichtung (10) nach einem der vorhergehenden Ansprüche, einem ersten Bauwerksteil (12) und einem zweiten Bauwerksteil (14), bei der die Hülse (16) in dem ersten Bauwerksteil (12) und der Dorn (18) in dem zweiten Bauwerksteil (14) verankert ist, um eine durch eine Relativbewegung der Bauwerksteile (12, 14) bewirkte, in einer Querrichtung (1) zum Dorn (18) wirksame Querkraft (Q) aufzunehmen, wobei der Dorn (18) in einer Längsrichtung (2) in der Hülse (16) verschiebbar ist.

21. Anordnung (10) nach Anspruch 20, **dadurch gekennzeichnet, dass** die Hülse (16) und/oder der Dorn (18) mit einem jeweiligen Anker (32) in dem jeweiligen Bauwerksteil (12, 14) verankert sind, vorzugsweise eingegossen oder einbetoniert.

## Claims

1. Bearing device (10) for supporting a first structural component (12) on a second structural component (14), comprising a sleeve (16) which can be anchored in the first structural component (12) and a mandrel (18) which can be anchored in the second structural component (14) and is supported or clamped in the sleeve (16) in order to absorb a transverse force (Q) caused by a relative movement of the structural components (12, 14), in a transverse direction (1) to the mandrel (18),
wherein the mandrel (18) is displaceable in a longitudinal direction (2) in the sleeve (16), wherein a surface load distribution means (20) is arranged within the sleeve (16), on which the mandrel (18) rests for support in the transverse direction (1), so that the transverse force (Q) is distributed on a surface (24) of the surface load distribution means (20) which faces away from the mandrel and bears against a wall (26) of the sleeve (16),
**characterized in that**
the surface load distribution means (20) has a recess (22) which faces the mandrel (18) and in which the mandrel (18) is mounted.

2. Bearing device (10) according to claim 1, **characterized in that** the surface (24) is larger than a contact surface (30) between the mandrel (18) and the surface load distribution means (20).

3. Bearing device (10) according to claim 1 or 2, **characterized in that** the surface (24) is directed downwards and/or upwards in the direction of gravity (4) in an assembled state of the bearing device.

4. Bearing device (10) according to one of the preceding claims, **characterized in that** the sleeve (16) has a rectangular cross-section, wherein a straight wall (26) of the sleeve (16) is aligned horizontally with respect to the direction of gravity (4) in an assembled state of the bearing device.

5. Bearing device (10) according to one of the preceding claims, **characterized in that** the mandrel (18) is mounted in the recess (22) so as to be displaceable in the longitudinal direction (2).

6. Bearing device (10) according to one of the preceding claims, **characterized in that** the surface load distribution means (20) on the wall (26) of the sleeve (16) is displaceable in the longitudinal direction (2) and/or in a lateral direction (3), perpendicular to the transverse direction (1) and perpendicular to the longitudinal direction (2).

7. Bearing device (10) according to one of claims 1 to 6, **characterized in that** the surface load distribution means (20) is rigidly connected to the wall (26) of the sleeve (16).

8. Bearing device (10) according to one of claims 1 to 6, **characterized in that** the mandrel (18) is rigidly connected to the surface load distribution means (20).

9. Bearing device (10) according to one of claims 1 to 8, **characterized in that** the recess (22) has a single contact surface (30), which preferably extends over the entire recess (22), wherein the recess (20) in particular has a rounded or part-circular contour ().

10. Bearing device (10) according to one of claims 1 to 8, **characterized in that** the recess (22) forms at least two contact surfaces (30) with the mandrel (18).

11. Bearing device (10) according to claim 10, **characterized in that** the recess (22) is V-shaped in cross section or has a section (25) parallel to the surface (24).

12. Bearing device (10) according to one of claims 1 to 11, **characterized in that** the surface load distribution means (20) is prism-shaped or profile-like, wherein the recess (22) extends in the longitudinal direction (2) along the mandrel (18).

13. Bearing device (10) according to one of the preceding claims, **characterized in that** the surface load distribution means (20) has a width (B) in a lateral direction (3), perpendicular to the transverse direction (1) and perpendicular to the longitudinal direction (2) which is less than or equal to a diameter (D) of the mandrel (18).

14. Bearing device (10) according to one of claims 1 to 12, **characterized in that** the surface load distribution means (20) has a width (B) in a lateral direction (3), perpendicular to the transverse direction (1) and perpendicular to the longitudinal direction (2) which is greater than or equal to a diameter (D) of the mandrel (18).

15. Bearing device (10) according to one of the preceding claims, **characterized in that** the surface load distribution means (20) is designed symmetrically with respect to the transverse direction (1), wherein an axis of symmetry of the mandrel (18) coincides with the axis of symmetry of the surface load distribution means (20).

16. Bearing device (10) according to one of the preceding claims, **characterized in that** the mandrel (18) has a round, in particular circular cross-section.

17. Bearing device (10) according to one of the preceding claims, **characterized in that** the sleeve (16) and/or the mandrel (18) have an anchor (32) with which they can be anchored in the respective structural component (12, 14).

18. Bearing device (10) according to one of the preceding claims, **characterized in that** the sleeve (16) and/or the mandrel (18) contain steel or stainless steel.

19. Bearing device (10) according to one of the preceding claims, **characterized in that** depressions are arranged in the surface (24) of the surface load distribution means and/or in the wall (26) against which the surface load distribution means rests.

20. Arrangement consisting of a bearing device (10) according to one of the preceding claims, a first structural component (12) and a second structural component (14), in which the sleeve (16) is anchored in the first structural component (12) and the mandrel (18) in the second structural component (14) in order to absorb a transverse force (Q) which is caused by a relative movement of the structural components (12, 14) and is effective in a transverse direction (1) to the mandrel (18), wherein the mandrel (18) is displaceable in a longitudinal direction (2) in the sleeve (16).

21. Arrangement (10) according to claim 20, **characterized in that** the sleeve (16) and/or the mandrel (18) are anchored with a respective anchor (32) in the respective structural component (12, 14), preferably cast in or set in concrete.

## Revendications

1. Dispositif de support (10) pour l'appui d'une première partie de construction (12) contre une seconde partie de construction (14), comprenant une douille (16) pouvant être ancrée dans la première partie de construction (12) et une broche (18) pouvant être ancrée dans la seconde partie de construction (14) qui est en appui ou serrée pour la réception d'une force transversale (Q) provoquée par un mouvement relatif des parties de construction (12, 14), dirigée dans un sens transversal (1) par rapport à la broche (18) dans la douille (16),
dans lequel la broche (18) est mobile dans un sens longitudinal (2) dans la douille (16), dans lequel un moyen de répartition de charge de surface (20) est agencé à l'intérieur de la douille (16), sur lequel la broche (18) repose pour l'appui dans le sens transversal (1) de sorte que la force transversale (Q) soit répartie sur une surface (24) du moyen de répartition de charge de surface (20) qui est opposée à la broche et repose contre une paroi (26) de la douille (16),
**caractérisé en ce que**
le moyen de répartition de charge de surface (20) présente un évidement (22) tourné vers la broche (18) et dans lequel la broche (18) est logée.

2. Dispositif de support (10) selon la revendication 1, **caractérisé en ce que** la surface (24) est supérieure à une surface de contact (30) entre la broche (18) et le moyen de répartition de charge de surface (20).

3. Dispositif de support (10) selon la revendication 1 ou 2, **caractérisé en ce que** la surface (24) est dirigée vers le bas et/ou vers le haut dans un état de montage du dispositif de support dans le sens de l'attraction terrestre (4).

4. Dispositif de support (10) selon l'une quelconque des revendications précédentes, **caractérisé en ce que** la douille (16) présente une section transversale rectangulaire, dans lequel une paroi (26) droite de la douille (16) est orientée horizontalement dans un état de montage du dispositif de support par rapport au sens de l'attraction terrestre (4).

5. Dispositif de support (10) selon l'une quelconque des revendications précédentes, **caractérisé en ce que** la broche (18) est logée de manière mobile dans l'évidement (22) dans le sens longitudinal (2).

6. Dispositif de support (10) selon l'une quelconque des revendications précédentes, **caractérisé en ce que** le moyen de répartition de charge de surface (20) est mobile sur la paroi (26) de la douille (16) dans le sens longitudinal (2) et/ou dans un sens latéral (3), perpendiculairement au sens transversal (1) et perpendiculairement au sens longitudinal (2).

7. Dispositif de support (10) selon l'une quelconque des revendications 1 à 6, **caractérisé en ce que** le moyen de répartition de charge de surface (20) est relié de manière rigide à la paroi (26) de la douille (16).

8. Dispositif de support (10) selon l'une quelconque des revendications 1 à 6, **caractérisé en ce que** la broche (18) est reliée de manière rigide au moyen de répartition de charge de surface (20).

9. Dispositif de support (10) selon l'une quelconque des revendications 1 à 8, **caractérisé en ce que** l'évidement (22) présente une seule surface de contact (30) qui s'étend de préférence sur l'évidement entier (22), dans lequel l'évidement (20) présente en particulier un contour () arrondi ou en forme de cercle partiel.

10. Dispositif de support (10) selon l'une quelconque des revendications 1 à 8, **caractérisé en ce que** l'évidement (22) forme au moins deux surfaces de contact (30) avec la broche (18).

11. Dispositif de support (10) selon la revendication 10, **caractérisé en ce que** l'évidement (22) est en forme de V en section transversale ou présente une section (25) parallèle à la surface (24).

12. Dispositif de support (10) selon l'une quelconque des revendications 1 à 11, **caractérisé en ce que** le moyen de répartition de charge de surface (20) est réalisé en forme de prisme ou de profilé, dans lequel l'évidement (22) s'étend dans le sens longitudinal (2) le long de la broche (18).

13. Dispositif de support (10) selon l'une quelconque des revendications précédentes, **caractérisé en ce que** le moyen de répartition de charge de surface (20) présente une largeur (B) dans un sens latéral (3), perpendiculairement au sens transversal (1) et perpendiculairement au sens longitudinal (2), laquelle est inférieure ou égale à un diamètre (D) de la broche (18).

14. Dispositif de support (10) selon l'une quelconque des revendications 1 à 12, **caractérisé en ce que** le moyen de répartition de charge de surface (20) présente une largeur (B) dans un sens latéral (3), perpendiculairement au sens transversal (1) et perpendiculairement au sens longitudinal (2), laquelle est supérieure ou égale à un diamètre (D) de la broche (18).

15. Dispositif de support (10) selon l'une quelconque des revendications précédentes, **caractérisé en ce que** le moyen de répartition de charge de surface (20) est réalisé de manière symétrique par rapport au sens transversal (1), dans lequel un axe de symétrie de la broche (18) coïncide avec l'axe de symétrie du moyen de répartition de charge de surface (20).

16. Dispositif de support (10) selon l'une quelconque des revendications précédentes, **caractérisé en ce que** la broche (18) présente une section transversale ronde, en particulier circulaire.

17. Dispositif de support (10) selon l'une quelconque des revendications précédentes, **caractérisé en ce que** la douille (16) et/ou la broche (18) présentent un ancrage (32), avec lequel ils peuvent être ancrés dans la partie de construction (12, 14) respective.

18. Dispositif de support (10) selon l'une quelconque des revendications précédentes, **caractérisé en ce que** la douille (16) et/ou la broche (18) contiennent de l'acier ou de l'acier inoxydable.

19. Dispositif de support (10) selon l'une quelconque des revendications précédentes, **caractérisé en ce que** des cavités sont agencées dans la surface (24) du moyen de répartition de charge de surface et/ou dans la paroi (26), contre laquelle repose le moyen de répartition de charge de surface.

20. Ensemble composé d'un dispositif de support (10) selon l'une quelconque des revendications précédentes, d'une première partie de construction (12) et d'une seconde partie de construction (14), pour lequel la douille (16) est ancrée dans la première partie de construction (12) et la broche (18) dans la seconde partie de construction (14) afin de recevoir une force transversale (Q) provoquée par un mouvement relatif des parties de construction (12, 14), active dans un sens transversal (1) par rapport à la broche (18), dans lequel la broche (18) est mobile dans un sens longitudinal (2) dans la douille (16).

21. Ensemble (10) selon la revendication 20, **caractérisé en ce que** la douille (16) et/ou la broche (18) sont ancrées avec un ancrage (32) respectif dans la partie de construction (12, 14) respective, de préférence coulées ou bétonnées.
